# EUROPÄISCHE PATENTANMELDUNG

(11) **EP 4 678 070 A1**
(43) Veröffentlichungstag der Anmeldung: **14.01.2026**
(21) Anmeldenummer: 24187204.3
(22) Anmeldetag: 08.07.2024
(51) Int. Cl.: A47G 29/122

(54) **ANBAUELEMENT FÜR EINEN BRIEFKASTEN**

(71) Anmelder: Metzler GmbH, 72770 Reutlingen (DE)
(72) Erfinder: Metzler, Denis, 72770 Reutlingen (DE)
(74) Vertreter: Christ, Niko

(57) **Zusammenfassung**

Der Briefkasten ist für ein Haus wie eine Art Visitenkarte, da er von einem Besucher eines Hauses mehr oder minder zuerst gesehen wird. Jedoch bestehen bei bekannten Briefkästen wenig Möglichkeiten, diese für den Betrachter attraktiver zu gestalten. Zwar gibt es die Möglichkeit, den Briefkasten bei der Herstellung zu individualisieren, insbesondere Namen und Hausnummer, bedarfsweise auch die Straßenadresse anbringen zu lassen und auch bei der Farbwahl, sowie bei Beleuchtungselementen bestehen Wahlmöglichkeiten. Diese sind aber nach der Herstellung festgelegt und nicht mehr anpassbar.

Die vorliegende Erfindung soll daher die Möglichkeit schaffen, eine Individualisierung auch nach der Auslieferung, im Nachhinein und austauschbar sowie frei ergänzbar hinzuzufügen, welche eine dekorative Gestaltung des Briefkastens erlaubt. Dies gelingt durch ein Anbauelement, welches an einer an die frontale Sichtseite angrenzende Randfläche angebracht werden kann und welches entweder zumindest an der Sichtseite geöffnet oder allseits mit unbeweglichen Wandelementen verschlossen ist.

## Beschreibung

Die vorliegende Erfindung betrifft ein Anbauelement für einen Briefkasten gemäß den Merkmalen des Anspruchs 1. Insbesondere betrifft die Offenbarung ein Anbauelement, das einen Elementkörper mit mindestens einem Funktionselement und unbeweglichen Wandelementen umfasst, wobei das Funktionselement entweder an einer frontalen Sichtseite geöffnet oder allseits geschlossen ist und mindestens ein Befestigungselement zur Verbindung mit einer angrenzenden Randfläche des Briefkastens aufweist.

Auf dem Gebiet der Briefkästen ist es üblich, dass diese als eigenständige Einheiten konzipiert sind, die beispielsweise an der Außenwand eines Gebäudes oder freistehend montiert werden. Bekannte Systeme umfassen typischerweise einfache Briefkästen, die lediglich eine Einwurföffnung und ein Entnahmefach mit einer durch ein einfaches Schloss gesicherten Tür aufweisen. Diese traditionellen Briefkästen sind in der Regel funktional und erfüllen ihren Zweck, Postsendungen aufzunehmen und zu schützen. Jedoch bieten sie wenig Flexibilität in Bezug auf zusätzliche Funktionen oder ästhetische Anpassungen. Die meisten Briefkästen sind standardisiert und lassen sich nur schwer an individuelle Bedürfnisse oder spezifische architektonische Gegebenheiten anpassen.

Gemäß bekannter Techniken sind Briefkästen oft aus Materialien wie Metall oder Kunststoff gefertigt und verfügen zum Beispiel über eine einfache Befestigungsmethode, die es ermöglicht, sie an der Wand zu montieren. Diese Systeme sind in ihrer Funktionalität begrenzt und bieten keine Möglichkeit, zusätzliche Elemente oder Funktionen zu integrieren. Beispielsweise gibt es keine standardisierten Lösungen, um Beleuchtungselemente, Pflanzgefäße oder Regale in die Struktur eines Briefkastens zu integrieren. Dies führt dazu, dass Nutzer, die derartige zusätzliche Funktionen wünschen, auf improvisierte Lösungen zurückgreifen müssen, die oft nicht den ästhetischen oder funktionalen Anforderungen entsprechen.

Es ist daher ein der vorliegenden Erfindung zugrunde liegendes technisches Problem, ein Anbauelement für Briefkästen bereitzustellen, welches eine Individualisierung einfacher Briefkästen ermöglicht.

Gemäß der vorliegenden Offenbarung werden diese Aufgaben durch die Merkmale des unabhängigen Anspruchs 1 gelöst. Darüber hinaus ergeben sich weitere vorteilhafte Ausführungsformen aus den abhängigen Ansprüchen und der Beschreibung.

Erfindungsgemäß ist insbesondere von einem Anbauelement für einen Briefkasten vorgesehen, das einen Elementkörper umfasst, der mit mindestens einem Funktionselement ausgestattet ist. Das Funktionselement besteht aus unbeweglichen Wandelementen, die entweder zumindest an einer frontalen Sichtseite geöffnet oder allseits geschlossen sein können. Diese Konstruktion kann die Montage des Anbauelements an bestehenden Briefkästen erleichtern und bietet Flexibilität bei der Anpassung an verschiedene Briefkastendesigns. Das Anbauelement kann durch die Verwendung von Befestigungselementen, die eine Verbindung mit einer an die frontale Sichtseite des Briefkastens angrenzenden Randfläche ermöglichen, sicher und stabil am Briefkasten befestigt werden. Die Anordnung und Platzierung der unbeweglichen Wandelemente kann dabei helfen, die strukturelle Integrität des Anbauelements zu gewährleisten und gleichzeitig eine einfache Zugänglichkeit für eine Bestückung der Funktionselemente mit individuellen Verschönerungen und Dekorationselementen zu bieten. Die frontale Öffnung oder die allseitige Geschlossenheit des Funktionselements kann je nach spezifischen Anforderungen des Einsatzbereichs gewählt werden, um entweder eine leichte Zugänglichkeit und einen guten Luftaustausch zu ermöglichen, oder aber im Fall der geschlossenen Lösung um einen abgeschlossenen und unzugänglichen oder einen abgeschlossenen und durch transparente Wandelemente einsehbaren Bereich zu schaffen.

Die Befestigungselemente können so gestaltet sein, dass sie eine einfache und schnelle Montage ermöglichen, was die Installationszeit reduziert. Durch die Verbindung mit der Randfläche des Briefkastens kann das Anbauelement nahtlos integriert werden, ohne das ästhetische Erscheinungsbild des Briefkastens zu beeinträchtigen oder bei dessen Bedienung zu stören. Insgesamt kann dieses Anbauelement eine vielseitige und praktische Lösung für die Erweiterung und Anpassung von Briefkästen darstellen, indem es sowohl funktionale als auch ästhetische Anforderungen erfüllt.

Gemäß einer ersten Ausführungsform des Anbauelements für einen Briefkasten weist das Anbauelement eine Tiefe auf, die zumindest näherungsweise mit der Tiefe des Briefkastens übereinstimmt. Diese Übereinstimmung in der Tiefe gewährleistet eine ästhetisch ansprechende und funktionale Anbringung des Anbauelements an dem Briefkasten, wodurch eine harmonische Gesamtoptik erzielt wird. Zudem wird durch die gleiche Tiefe eine stabile und sichere Befestigung des Anbauelements an der angrenzenden Randfläche des Briefkastens ermöglicht, da keine überstehenden oder zurückgesetzten Teile entstehen, die potenziell mechanische Schwachstellen darstellen könnten. Bevorzugt beträgt die Tiefe des Anbauelements zwischen 6 und 40 cm, was eine flexible Anpassung an verschiedene Briefkastenmodelle und -größen erlaubt. Diese Bandbreite stellt sicher, dass das Anbauelement für eine Vielzahl von Anwendungen geeignet ist, ohne dass spezifische Anpassungen erforderlich sind. Besonders bevorzugt beträgt die Tiefe des Anbauelements zwischen 7 und 12 cm, was eine noch präzisere Anpassung an gängige Briefkastenmodelle ermöglicht und gleichzeitig eine ausreichende Stabilität und Funktionalität des Anbauelements sicherstellt. Höchst vorzugsweise beträgt die Tiefe des Anbauelements zumindest näherungsweise 8 cm, was als optimaler Wert angesehen wird, um eine perfekte Balance zwischen ästhetischer Integration, Stabilität und Funktionalität zu erreichen. Diese spezifischen Tiefenmaße tragen dazu bei, dass das Anbauelement nicht nur optisch ansprechend ist, sondern auch die strukturelle Integrität und die Benutzerfreundlichkeit des Briefkastens verbessert. Durch die genaue Abstimmung der Tiefe des Anbauelements auf die Tiefe des Briefkastens wird zudem die Montage erleichtert, da weniger Anpassungen und Justierungen erforderlich sind. Dies führt zu einer Reduktion der Installationszeit und minimiert das Risiko von Montagefehlern. Darüber hinaus kann die einheitliche Tiefe dazu beitragen, dass das Anbauelement und der Briefkasten besser gegen Umwelteinflüsse wie Regen und Wind geschützt sind, da keine unnötigen Spalten oder Überhänge entstehen, die Wasser oder Schmutz eindringen lassen könnten. Insgesamt tragen diese neuen Merkmale dazu bei, die Funktionalität, Ästhetik und Langlebigkeit des Anbauelements und des Briefkastens zu verbessern, was letztlich zu einer höheren Zufriedenheit der Endnutzer führt.

Bevorzugtermaßen umfasst das Anbauelement für einen Briefkasten ein Funktionselement, das zumindest an der frontalen Sichtseite mit einem Dekormaterial belegt ist. Diese spezifische Gestaltung ermöglicht es, das Erscheinungsbild des Briefkastens ästhetisch aufzuwerten und an die Umgebung oder den persönlichen Geschmack des Nutzers anzupassen, mithin das Anbauelement in seiner Erscheinungsform an das Äußere des Briefkastens anzupassen. Das Dekormaterial kann verschiedene optische und haptische Eigenschaften aufweisen, was eine flexible Anpassung an unterschiedliche Designanforderungen ermöglicht. Weiterhin umfasst das Funktionselement einen Trägerrahmen, der als strukturelle Basis dient und die Stabilität sowie die Integrität des Dekormaterials sicherstellt. Der Trägerrahmen ermöglicht eine einfache und sichere Befestigung des Dekormaterials, was die Montage und den Austausch erleichtert. Das Dekormaterial ist an dem Trägerrahmen entweder lösbar oder unlösbar befestigt. Eine lösbare Befestigung erlaubt es dem Nutzer, das Dekormaterial bei Bedarf auszutauschen, um das Erscheinungsbild des Briefkastens zu verändern oder beschädigte Teile zu ersetzen, ohne den gesamten Briefkasten demontieren zu müssen. Eine unlösbare Befestigung hingegen bietet eine dauerhafte und stabile Verbindung, die insbesondere bei hochwertigen oder empfindlichen Materialien von Vorteil sein kann.

Das Dekormaterial kann vorzugsweise ein Holzdekor sein, was dem Briefkasten eine natürliche und hochwertige Optik verleiht. Holzdekor kann in verschiedenen Farben und Maserungen erhältlich sein, was zusätzliche Gestaltungsmöglichkeiten eröffnet. Zudem kann Holzdekor eine angenehme Haptik bieten und das Gesamtbild des Briefkastens harmonisch abrunden. Die Kombination dieser Merkmale ermöglicht es, das Anbauelement nicht nur funktional, sondern auch ästhetisch ansprechend zu gestalten, was die Attraktivität und den Wert des Briefkastens erhöht.

Weiter kann vorgesehen sein, dass dem Befestigungselement ein Befestigungsflansch zugeordnet ist. Der Befestigungsflansch dient als zusätzliche strukturelle Komponente, welche die Verbindung zwischen dem Anbauelement und dem Briefkasten verstärkt und stabilisiert. Durch die Zuordnung des Befestigungsflansches zum Befestigungselement wird eine größere Kontaktfläche geschaffen, welche die Lastverteilung verbessert und die mechanische Belastbarkeit der Verbindung erhöht. Dies ist besonders vorteilhaft, wenn das Anbauelement zusätzlichen Belastungen ausgesetzt ist, beispielsweise durch das Gewicht von Dekorationselementen oder durch äußere Einflüsse wie Wind oder Vibrationen. Der Befestigungsflansch ist vorzugsweise rechtwinklig umgebogen, was bedeutet, dass er in einem Winkel von 90 Grad gebogen ist, um eine L-förmige Struktur zu bilden. Diese rechtwinklige Umformung des Befestigungsflansches bietet mehrere Vorteile: Erstens ermöglicht sie eine einfache und präzise Montage des Anbauelements am Briefkasten, da die rechtwinklige Form eine klare und stabile Positionierung gewährleistet. Zweitens erhöht die rechtwinklige Umformung die strukturelle Integrität des Befestigungsflansches, da sie die Biegefestigkeit und die Widerstandsfähigkeit gegen Verformung verbessert. Drittens bietet die rechtwinklige Form zusätzliche Befestigungspunkte, welche eine sicherere und festere Verbindung ermöglichen. Diese neuen Merkmale tragen insgesamt dazu bei, die Funktionalität und Zuverlässigkeit des Anbauelements zu verbessern, indem sie eine robustere und stabilere Befestigung am Briefkasten gewährleisten.

In vorteilhafter Weiterbildung kann vorgesehen sein, dass das Befestigungselement des Anbauelements mit wenigstens einem Winkel ausgestattet ist. Eine Möglichkeit besteht darin, den Winkel mit der Wand des Briefkastens zu verschrauben, was eine leicht lösbare und dennoch feste Verbindung ermöglicht. Dies ist besonders nützlich, wenn das Anbauelement regelmäßig entfernt oder ausgetauscht werden muss. Alternativ kann der Winkel mit dem Befestigungsflansch an dem Briefkasten verschweißt werden, was eine dauerhafte und sehr stabile Verbindung schafft, die hohen mechanischen Belastungen standhält. Diese Methode ist ideal für Anwendungen, bei denen eine langfristige und robuste Verbindung erforderlich ist. Eine weitere Möglichkeit besteht darin, den Winkel formschlüssig Rand des Briefkastens zu verbinden. Diese Art der Verbindung nutzt die geometrischen Eigenschaften der Komponenten, um eine feste und stabile Verbindung zu gewährleisten, ohne dass zusätzliche Verbindungselemente wie Schrauben oder Schweißnähte erforderlich sind. Der formschlüssige Anschluss kann durch verschiedene Techniken wie Einrasten, Einhaken oder Verkeilen erreicht werden und bietet den Vorteil, dass er schnell und einfach zu realisieren ist, während er dennoch eine hohe Stabilität bietet.

Gemäß einer weiteren Ausführungsform handelt es sich bei dem Funktionselement um ein allseits geschlossenes Leuchtelement, das an einer Unterseite ein Leuchtmittel aufweist. Dieses Leuchtmittel wird von einem in dem Funktionselement angeordneten Energiespeicher gespeist, welcher mithilfe eines an einer Oberseite des Funktionselements angeordneten Photovoltaikelements aufladbar ist. Das Leuchtmittel an der Unterseite des Funktionselements ist strategisch positioniert, um eine optimale Ausleuchtung des Bereichs unterhalb des Briefkastens zu gewährleisten, was die Sichtbarkeit und Sicherheit erhöht. Der Energiespeicher, der das Leuchtmittel speist, ist innerhalb des Funktionselements integriert, was eine kompakte Bauweise ermöglicht und die Notwendigkeit externer Energiequellen eliminiert. Dies führt zu einer erhöhten Autonomie und Flexibilität bei der Installation des Anbauelements. Das Photovoltaikelement an der Oberseite des Funktionselements dient zur Umwandlung von Sonnenlicht in elektrische Energie, die dann zur Aufladung des Energiespeichers verwendet wird. Diese Anordnung ermöglicht eine nachhaltige und umweltfreundliche Energieversorgung des Leuchtmittels, da keine externe Stromversorgung erforderlich ist. Die Integration des Photovoltaikelements an der Oberseite des Funktionselements stellt sicher, dass es maximaler Sonneneinstrahlung ausgesetzt ist, was die Effizienz der Energieumwandlung erhöht. Weitere Möglichkeiten an Funktionselementen wären etwa ein oder mehrere Klingelschalter und Gegensprechanlagen, Türkameras, Bewegungsmelder und dergleichen.

Die neuen Merkmale bringen mehrere Vorteile: Erstens wird durch die Verwendung eines allseits geschlossenen Leuchtelements die Lebensdauer des Leuchtmittels verlängert, da es vor Staub, Feuchtigkeit und anderen schädlichen Umwelteinflüssen geschützt ist. Zweitens verbessert die Positionierung des Leuchtmittels an der Unterseite des Funktionselements die Funktionalität des Briefkastens, indem es den Bereich darunter beleuchtet, was besonders in den Abendstunden oder bei schlechten Lichtverhältnissen nützlich ist. Drittens bietet der integrierte Energiespeicher eine zuverlässige Energiequelle, die unabhängig von externen Stromquellen ist, was die Installation und Wartung des Anbauelements vereinfacht. Schließlich trägt das Photovoltaikelement zur Nachhaltigkeit bei, indem es erneuerbare Energie nutzt und somit den ökologischen Fußabdruck des Produkts reduziert.

Gemäß einer weiteren Ausführungsform handelt es sich bei dem Funktionselement um ein Topfelement. Das Topfelement weist eine Umfangswandung und einen Boden auf, wodurch es eine spezifische Struktur erhält, die es von anderen möglichen Funktionselementen unterscheidet. Diese Struktur ermöglicht eine klare Abgrenzung und definiert den Raum innerhalb des Topfelements. Durch die oben offene Gestaltung des Topfelements wird eine einfache Zugänglichkeit gewährleistet, was insbesondere für die Nutzung als Behälter oder Halterung, sowie als Pflanzgefäß von Vorteil ist. Ein weiteres Merkmal des Topfelements ist seine Wasserdichtigkeit oder das Vorhandensein eines Innentopfs. Diese Eigenschaft stellt sicher, dass das Topfelement für den Einsatz im Freien geeignet ist und vor Witterungseinflüssen geschützt ist. Die Wasserdichtigkeit verhindert das Auslaufen von Wasser, was besonders wichtig ist, wenn das Topfelement als Pflanzgefäß verwendet wird. Der Innentopf bietet eine zusätzliche Schutzschicht und kann leicht entnommen und gereinigt werden, was die Wartung und Pflege des Anbauelements erleichtert und dafür sorgt, dass das Außenmaterial nicht mit feuchter Pflanzerde in Kontakt kommt.

In abermals vorteilhafter Weiterbildung kann das Anbauelement für einen Briefkasten einen Elementkörper umfassen, der mit einem Funktionselement ausgestattet ist, wobei dieses Funktionselement als Regalelement ausgeführt ist. Das Regalelement ist ein spezifisches Bauteil, das dazu dient, zusätzliche Ablageflächen zu bieten. Durch die Implementierung eines Regalelements wird die Funktionalität des Anbauelements erheblich erweitert, da es auch als praktische Ablagefläche für verschiedene Gegenstände genutzt werden kann. Diese Erweiterung der Funktionalität ermöglicht es dem Benutzer, den Briefkasten vielseitiger zu nutzen, indem dekorative Gegenstände auf dem Regalelement abgelegt werden können. Die unbeweglichen Wandelemente des Funktionselements sorgen dafür, dass das Regalelement stabil und fest verankert ist, wodurch eine sichere Ablagefläche geschaffen wird. Durch die Integration des Regalelements wird die strukturelle Integrität des Anbauelements nicht beeinträchtigt, sondern vielmehr durch die zusätzliche Funktionalität ergänzt. Darüber hinaus kann das Regalelement in verschiedenen Größen und Formen ausgeführt sein, um den spezifischen Anforderungen und Vorlieben der Benutzer gerecht zu werden. Die Verbindung des Regalelements mit dem Briefkasten erfolgt über geeignete Befestigungselemente, die eine stabile und dauerhafte Verbindung sicherstellen. Diese Befestigungselemente können Schrauben, Klammern oder andere geeignete Verbindungsmittel umfassen, die eine einfache Montage und Demontage ermöglichen.

Das Funktionselement kann in einer weiteren Ausgestaltung mit wenigstens einem Befestigungsmittel an seiner Oberseite ausgestattet sein. Dieses Befestigungsmittel dient der stabilen und sicheren Anbringung des Funktionselements an einer Position an der Unterseite des Briefkastens. Das Befestigungsmittel ist durch wenigstens ein Wandelement von dem Funktionselement beabstandet. Diese Beabstandung schafft einen definierten Raum zwischen dem Befestigungsmittel und dem Funktionselement, in dem entweder Gegenstände gelagert werden können oder der für die Unterbringung von Pflanzen und dergleichen geeignet ist. Entsprechend kann eine solche Beabstandung zwischen dem Briefkasten und einem Funktionselement, oder auch zwischen mehreren Funktionselementen vorgesehen sein. Die Beabstandung kann nach vorne entweder offen sein oder mit einer transparenten Wand abgeschlossen werden um eine Art Vitrine auszubilden. Eine offene Beabstandung ermöglicht eine einfache Wartung und Reinigung des Bereichs zwischen dem Funktionselement und dem Befestigungsmittel. Wenn die Beabstandung mit einer transparenten Wand abgeschlossen ist, bietet dies zusätzlichen Schutz vor äußeren Einflüssen wie Staub, Schmutz oder Feuchtigkeit, während gleichzeitig die Sichtbarkeit und Zugänglichkeit des Bereichs und seines Inhalts von außen erhalten bleibt. Die transparente Wand kann aus verschiedenen Materialien wie Glas oder Kunststoff gefertigt sein, die eine hohe Transparenz und Widerstandsfähigkeit aufweisen.

Darüber hinaus kann das Anbauelement für einen Briefkasten mehrere übereinanderliegende Funktionselemente, die dem Elementkörper zugeordnet sind aufweisen. Diese Anordnung ermöglicht eine vertikale Stapelung der Funktionselemente, wodurch die Kapazität und Funktionalität des Anbauelements erweitert werden und sich ein gleichmäßiger Aufbau des um die Anbauelemente erweiterten Briefkastens ergibt. Die Funktionselemente nehmen Beabstandungen zwischen sich auf, welche verschiedene Zwecke erfüllen, wie beispielsweise die Belüftung, die Vermeidung von Feuchtigkeitsansammlungen oder insbesondere die Bereitstellung von zusätzlichen Ablageflächen. Die Funktionselemente können dabei über wenigstens ein Wandelement verbunden sein, das transparent oder opak sein kann und einen seitlichen Abschluss gegenüber dem Randelement des Briefkastens schafft. Eine Verbindung zwischen einem solchen mehrstöckigen Anbauelement und dem Briefkasten kann durch feste oder lösbare Befestigungsmittel erfolgen, die eine einfache Montage und Demontage ermöglichen. Die Beabstandungen sind nach vorne offen oder mit einer transparenten Wand abgeschlossen um auch hier eine Vielzahl von kleinen Vitrinen zu schaffen. Eine nach vorne offene Beabstandung ermöglicht einen direkten Zugang zu den dahinterliegenden Funktionselementen und kann zur einfachen Aufnahme von Gegenständen genutzt werden. Eine transparente Wand hingegen bietet den Vorteil, dass der Inhalt der Funktionselemente sichtbar bleibt, während gleichzeitig ein gewisser Schutz vor Witterungseinflüssen oder unbefugtem Zugriff gewährleistet wird.

In konkreter Weiterbildung sind als Befestigungsmittel Magnete, Verschraubungen, Hakenelemente, Klettverschlüsse, Klebeverbindungen oder Schweißnähte vorgesehen. Magnete ermöglichen eine einfache und reversible Befestigung, die eine schnelle Montage und Demontage ohne Werkzeug erlaubt. Dies ist besonders nützlich, wenn das Anbauelement regelmäßig entfernt oder ausgetauscht werden muss. Verschraubungen bieten eine stabile und dauerhafte Verbindung, die hohe Belastungen aushalten kann und somit für schwerere Funktionselemente geeignet ist. Hakenelemente ermöglichen eine schnelle und einfache Befestigung, die ebenfalls ohne Werkzeug erfolgen kann, und bieten gleichzeitig eine gewisse Flexibilität in der Positionierung des Anbauelements. Klettverschlüsse bieten eine flexible und wiederverwendbare Befestigungsmethode, die leicht anzubringen und zu entfernen ist, was besonders vorteilhaft ist, wenn das Anbauelement häufig neu positioniert werden muss. Klebeverbindungen bieten eine dauerhafte und stabile Befestigung, die jedoch weniger flexibel ist, da sie in der Regel nicht reversibel ist. Schweißnähte bieten die stärkste und dauerhafteste Verbindung, die jedoch eine spezielle Ausrüstung und Fachkenntnisse erfordert und nicht reversibel ist. Die verschiedenen Befestigungsmittel ermöglichen es, das Anbauelement an unterschiedliche Anforderungen und Bedingungen anzupassen, sei es in Bezug auf die Stabilität, die Flexibilität oder die Einfachheit der Montage und Demontage. Durch die Bereitstellung dieser verschiedenen Befestigungsmittel wird die Vielseitigkeit des Anbauelements erheblich erhöht, da es an eine Vielzahl von Briefkästen und unterschiedlichen Installationsumgebungen angepasst werden kann.

Schließlich kann vorgesehen sein, dass die Funktionselemente aus Holz, Kunststoff, Stahlblech oder Aluminiumblech hergestellt sind, und dass die Wandelemente vorzugsweise neben Holz, Kunststoff, Stahlblech oder Aluminiumblech auch aus Glas oder transparentem Kunststoff hergestellt sein können. Die Wahl der Materialien für die Funktionselemente, wie Holz, Hartkarton, Kunststoff, Stahlblech oder Aluminiumblech, ermöglicht eine flexible Anpassung des Anbauelements an verschiedene ästhetische und funktionale Anforderungen. Holz bietet eine natürliche und ansprechende Optik, die sich gut in traditionelle oder rustikale Umgebungen einfügt, während Kunststoff eine kostengünstige und leicht zu verarbeitende Option darstellt, die zudem witterungsbeständig ist. Stahlblech und Aluminiumblech hingegen bieten eine hohe Festigkeit und Langlebigkeit, sind korrosionsbeständig und eignen sich besonders für moderne und industrielle Designs. Diese Materialien tragen zur Robustheit und Langlebigkeit des Anbauelements bei und gewährleisten, dass es den unterschiedlichen Umgebungsbedingungen standhält. Darüber hinaus ermöglicht die Verwendung von Glas oder transparentem Kunststoff für die Wandelemente eine zusätzliche Funktionalität und Ästhetik. Glas bietet eine hochwertige, elegante Optik und kann, wenn es als transparentes oder transluzentes Material verwendet wird, den Inhalt des von ihm eingegrenzten Bereichs sichtbar machen, ohne ihn zu öffnen. Transparenter Kunststoff bietet ähnliche Vorteile wie Glas, ist jedoch leichter und bruchsicher, was die Sicherheit und Handhabung verbessert. Diese Materialien können auch in Kombination verwendet werden, um spezifische Designanforderungen zu erfüllen, wie z.B. die Schaffung von Sichtfenstern oder dekorativen Elementen, die den Briefkasten optisch ansprechender machen.

Derartige Anbauelemente tragen somit zur Verbesserung der Vielseitigkeit und Ästhetik des Briefkastens bei und bieten den Nutzern eine breite Palette an Gestaltungsmöglichkeiten, um den Briefkasten individuell zu gestalten und an ihre spezifischen Anforderungen anzupassen.

Die vorliegende Offenbarung wird unter Bezugnahme auf die Zeichnungen, in denen sie beispielhaft dargestellt ist, näher erläutert.

Es zeigen
- Figur 1: einen Briefkasten mit einem seitlichen, mehrstöckigen Regalelement in einer Frontalansicht,
- Figur 2: einen Briefkasten mit einem seitlichen Topfelement und einem darüber angeordneten Leuchtelement in einer Frontalansicht,
- Figur 3: einen Briefkasten mit einem unterhalb angebrachten Topfelement in einer Frontalansicht, sowie
- Figur 4: einen Briefkasten mit zwei einzelnen, seitlichen Regalelementen in einer Frontalansicht.

Figur 1 zeigt eine schematische Darstellung eines Anbauelements 1 für einen Briefkasten 2. Das Anbauelement 1 umfasst einen Elementkörper, der mit mehreren Funktionselementen 3 ausgestattet ist. Diese Funktionselemente 3 sind in der dargestellten Verkörperung als Regalelemente 13 ausgeführt. Der Briefkasten 2 besitzt eine frontale Sichtseite 5, an die das Anbauelement 1 angrenzend angebracht ist. Die Verbindung zwischen dem Anbauelement 1 und der Randfläche 6 des Briefkastens 2 erfolgt über ein Befestigungselement, das in der Figur 1 jedoch nicht explizit dargestellt ist. Die Tiefe des Anbauelements 1 ist so gestaltet, dass sie mit der Tiefe des Briefkastens 2 zumindest näherungsweise übereinstimmt. Dies ist wichtig, um eine harmonische Integration des Anbauelements 1 mit dem Briefkasten 2 zu gewährleisten.

Das Anbauelement 1 umfasst mehrere übereinanderliegende Funktionselemente 3, die gemeinsam von einem seitlichen Wandelement 4 begrenzt sind. Dazwischen liegende Beabstandungen sind nach vorne hin entweder offen oder mit einer transparenten Wand 14 abgeschlossen. In der dargestellten Verkörperung sind die Beabstandungen mit einer transparenten Wand 14 abgeschlossen, was eine ansprechende optische Gestaltung ermöglicht und gleichzeitig den Inhalt der Regalelemente 13 schützt. Die Wandelemente 4 an der Rückseite des mehrteiligen Anbauelements 1 können aus verschiedenen Materialien wie Holz, Kunststoff, Stahlblech oder Aluminiumblech hergestellt sein.

Das Anbauelement 1 kann je nach Bedarf mit unterschiedlichen Funktionselementen 3 ausgestattet werden. In der dargestellten Verkörperung sind Regalelemente 13 verwendet, es könnten jedoch auch andere Funktionselemente wie Leuchtelemente 9 oder Topfelemente 12 integriert werden. Solche alternativen Ausgestaltungen sind in den nachfolgenden Figuren dargestellt.

Figur 2 zeigt eine weitere schematische Darstellung eines Anbauelements 1 für einen Briefkasten 2. Das Anbauelement 1 umfasst verschiedene Funktionselemente 3, die jeweils spezifische Funktionen erfüllen und an dem Briefkasten 2 seitlich angebracht sind.

Das erste Funktionselement 3 in der Figur ist ein allseits geschlossenes Leuchtelement 9, das an der Oberseite des Briefkastens 2 angebracht ist. Das Leuchtelement 9 ist mit einem Leuchtmittel 10 ausgestattet, welches an der Unterseite des Leuchtelements 9 angeordnet ist. Das Leuchtmittel 10 wird von einem in dem Leuchtelement 9 integrierten Energiespeicher gespeist. Dieser Energiespeicher wird durch ein an der Oberseite des Leuchtelements 9 angeordnetes Photovoltaikelement 11 aufgeladen. Das Photovoltaikelement 11 wandelt Sonnenlicht in elektrische Energie um, die dann im Energiespeicher gespeichert wird, um das Leuchtmittel 10 zu betreiben.

Das zweite Funktionselement 3 in der Figur ist ein Topfelement 12, das an der linken Seite des Briefkastens 2 angebracht ist. Das Topfelement 12 weist eine Umfangswandung und einen Boden auf, ist jedoch oben offen, um Pflanzen oder andere Gegenstände aufzunehmen. Das Topfelement 12 ist wasserdicht gebildet oder enthält einen Innentopf, um das Austreten von Wasser zu verhindern.

Die Anbauelemente 1 sind so gestaltet, dass sie mit der Tiefe des Briefkastens 2 zumindest näherungsweise übereinstimmen. Dies gewährleistet eine harmonische Integration der Anbauelemente 1 mit dem Briefkasten 2. Die Tiefe der Anbauelemente 1 beträgt bevorzugt zwischen 6 und 40 cm, wie etwa im Fall von Paketkästen, besonders bevorzugt zwischen 7 und 12 cm, höchst vorzugsweise zumindest näherungsweise 8 cm.

Die Figur veranschaulicht somit die Integration verschiedener Funktionselemente 3 in ein Anbauelement 1 für einen Briefkasten 2, wobei die Funktionselemente 3 sowohl ästhetische als auch funktionale Zwecke erfüllen. Das Leuchtelement 9 sorgt für Beleuchtung, während das Topfelement 12 als dekorativer Pflanzbehälter dient. Die Anbauelemente 1 sind so konzipiert, dass sie einfach an den Briefkasten 2 angebracht und bei Bedarf wieder entfernt werden können.

Figur 3 zeigt abermals eine schematische Darstellung eines Anbauelements 1 für einen Briefkasten 2. Der Briefkasten 2 ist an seiner frontalen Sichtseite 5 dargestellt, wobei das Anbauelement 1 an der unteren Randfläche 6 des Briefkastens 2 angebracht ist. Das Anbauelement 1 umfasst ein Funktionselement 3, welches in dieser Verkörperung als Topfelement 12 ausgeführt ist. Das Topfelement 12 weist eine Umfangswandung und einen Boden auf, ist jedoch oben offen und wasserdicht gebildet oder enthält einen Innentopf.

Das Funktionselement 3 ist an seiner Sichtseite 5 mit einem Dekormaterial belegt, welches vorzugsweise ein Holzdekor ist. Das Dekormaterial ist an einem Trägerrahmen befestigt, der entweder lösbar oder unlösbar mit dem Funktionselement 3 verbunden ist. Die Tiefe des Anbauelements 1 entspricht zumindest näherungsweise der Tiefe des Briefkastens 2, vorzugsweise zwischen 6 und 12 cm, besonders bevorzugt zwischen 7 und 10 cm, höchst vorzugsweise zumindest näherungsweise 8 cm.

Das Anbauelement 1 ist mit unbeweglichen Wandelementen 4 ausgestattet. In dieser Verkörperung sind die Wandelemente 4 an der unteren Randfläche 6 des Briefkastens 2 angeordnet und dienen als dekorative und funktionale Elemente, welche den für die Pflanzen freigehaltenen Raum begrenzen.

Figur 4 zeigt schließlich eine weitere schematische Darstellung eines Anbauelements 1 für einen Briefkasten 2. Das Anbauelement 1 umfasst zwei Funktionselemente 3, welche in diesem Fall als Regalelemente 13 ausgeführt sind.

Die Regalelemente 13 sind jeweils mit einem Befestigungselement versehen, das einen rechtwinklig umgebogenen Befestigungsflansch 7 aufweist. Der Befestigungsflansch 7 ist mit einem Winkel 8 verbunden, der zur stabilen Befestigung des Regalelements 13 am Briefkasten 2 dient. Die Verbindung zwischen dem Befestigungsflansch 7 und dem Winkel 8 kann durch Verschraubung, Verschweißung oder eine formschlüssige Verbindung erfolgen.

Auf dem Regalelement 13 sind verschiedene Dekorgegenstände 15 platziert. Diese Gegenstände 15 können dekorativer Natur sein, wie beispielsweise eine Skulptur oder ein Blumentopf. Die Figur 4 zeigt zwei Regalelemente 13, die übereinander angeordnet sind. Jedes Regalelement 13 ist mit einem eigenen Befestigungselement ausgestattet, das jeweils einen Befestigungsflansch 7 und einen Winkel 8 umfasst.

Die Tiefe des Anbauelements 1 entspricht näherungsweise der Tiefe des Briefkastens 2, was eine harmonische Integration des Anbauelements 1 in das Gesamtbild des Briefkastens 2 ermöglicht. Das Regalelement 13 kann aus verschiedenen Materialien wie Holz, Hartkarton, Kunststoff, Stahlblech oder Aluminiumblech gefertigt sein.

Das Anbauelement 1 ist so konzipiert, dass es sowohl funktionale als auch dekorative Zwecke erfüllt. Es bietet zusätzlichen Stauraum und kann gleichzeitig zur Verschönerung des Briefkastens 2 beitragen. Die Anordnung der Regalelemente 13 kann je nach Bedarf variiert werden, um unterschiedliche Gegenstände 15 aufzunehmen.

Die Figur veranschaulicht auch, dass das Anbauelement 1 modular aufgebaut ist, sodass mehrere Funktionselemente 3 übereinander angeordnet werden können. Diese modulare Bauweise ermöglicht eine flexible Anpassung des Anbauelements 1 an die individuellen Bedürfnisse des Benutzers.

Vorstehend beschrieben ist somit ein Anbauelement für Briefkästen, welches eine Individualisierung einfacher Briefkästen ermöglicht.

### BEZUGSZEICHENLISTE

- 1: Anbauelement
- 2: Wandbriefkasten
- 3: Funktionselement
- 4: Wandelement
- 5: Sichtseite
- 6: Randfläche
- 7: Befestigungsflansch
- 8: Winkel
- 9: Leuchtelement
- 10: Leuchtmittel
- 11: Photovoltaikelement
- 12: Topfelement
- 13: Regalelement
- 14: transparente Wand
- 15: Dekorgegenstand

## Patentansprüche

1. Anbauelement für einen Briefkasten (2), umfassend einen Elementkörper, mit wenigstens einem Funktionselement (3) mit unbeweglichen Wandelementen (4), das entweder zumindest an einer frontalen Sichtseite (5) geöffnet oder allseits geschlossen ist, und mit wenigstens einem Befestigungselement zur Verbindung mit einer an eine frontale Sichtseite (5) des Briefkastens (2) angrenzenden Randfläche (6).

2. Anbauelement gemäß Anspruch 1, **dadurch gekennzeichnet, dass** die Tiefe des Anbauelements (1) mit der Tiefe des Briefkastens (2) zumindest näherungsweise übereinstimmt, mithin bevorzugt zwischen 6 und 40 cm, besonders bevorzugt zwischen 7 und 12 cm, höchst vorzugsweise zumindest näherungsweise 8 cm beträgt.

3. Anbauelement gemäß Anspruch 2, **dadurch gekennzeichnet, dass** das Funktionselement (3) zumindest an der Sichtseite (5) mit einem Dekormaterial belegt ist, wobei das Funktionselement (3) einen Trägerrahmen umfasst, an welchem das Dekormaterial, vorzugsweise ein Holzdekor, lösbar oder unlösbar befestigt ist.

4. Anbauelement gemäß einem der vorhergehenden Ansprüche, **dadurch gekennzeichnet, dass** dem Befestigungselement ein, vorzugsweise rechtwinklig geformter, Befestigungsflansch (7) zugeordnet ist.

5. Anbauelement gemäß Anspruch 4, **dadurch gekennzeichnet, dass** dem Befestigungselement wenigstens ein Winkel (8) zugeordnet ist, wobei der wenigstens eine Winkel (8) mit dem Befestigungsflansch (7) verbunden, nämlich verschraubt, verschweißt oder formschlüssig verbunden, ist.

6. Anbauelement gemäß einem der vorhergehenden Ansprüche, **dadurch gekennzeichnet, dass** es sich bei dem Funktionselement (3) um ein Leuchtelement (9) handelt, wobei an einer Unterseite ein Leuchtmittel (10) angeordnet ist, welches von einem in dem Funktionselement (3) angeordneten Energiespeicher gespeist ist, welcher mithilfe eines an einer Oberseite des Funktionselements (3) angeordneten Photovoltaikelements (11) aufladbar ist.

7. Anbauelement gemäß einem der Ansprüche 1 bis 5, **dadurch gekennzeichnet, dass** es sich bei dem Funktionselement (3) um eine Klingel handelt.

8. Anbauelement gemäß einem der Ansprüche 1 bis 5, **dadurch gekennzeichnet, dass** es sich bei dem Funktionselement (3) um einen Bewegungsmelder handelt.

9. Anbauelement gemäß einem der Ansprüche 1 bis 5, **dadurch gekennzeichnet, dass** es sich bei dem Funktionselement (3) um ein Topfelement (12) handelt, welches eine Umfangswandung und einen Boden aufweist, jedoch oben offen ist, und welches wasserdicht gebildet ist oder einen Innentopf aufweist.

10. Anbauelement gemäß einem der Ansprüche 1 bis 5, **dadurch gekennzeichnet, dass** es sich bei dem Funktionselement (3) um ein Regalelement (13) handelt.

11. Anbauelement gemäß einem der Ansprüche 9 oder 10, **dadurch gekennzeichnet, dass** dem Funktionselement (3) wenigstens ein Befestigungsmittel an seiner Oberseite zugeordnet ist und das Befestigungsmittel durch wenigstens ein Wandelement (4) von dem Funktionselement (3) beabstandet ist, wobei eine so entstehende Beabstandung nach vorne entweder offen oder mit einer transparenten Wand (14) abgeschlossen ist.

12. Anbauelement gemäß einem der Ansprüche 9 oder 10, **dadurch gekennzeichnet, dass** dem Elementkörper mehrere übereinanderliegende Funktionselemente (3) zugeordnet sind, welche Beabstandungen zwischen sich aufnehmen und über wenigstens ein Wandelement (4) verbunden sind, wobei die Beabstandungen nach vorne offen oder mit einer transparenten Wand (14) abgeschlossen sind.

13. Anbauelement gemäß einem der vorhergehenden Ansprüche, **dadurch gekennzeichnet, dass** als Befestigungsmittel Magnete, Verschraubungen, Hakenelemente, Klettverschlüsse, Klebeverbindungen oder Schweißnähte vorgesehen sind.

14. Anbauelement gemäß einem der vorhergehenden Ansprüche, **dadurch gekennzeichnet, dass** die Funktionselemente (3) aus Holz, Kunststoff, Hartkarton, Stahlblech oder Aluminiumblech, die Wandelemente vorzugsweise neben diesen Materialien aus Glas oder transparentem Kunststoff hergestellt sind.

15. Anbauelement gemäß einem der vorhergehenden Ansprüche, **dadurch gekennzeichnet, dass** dem Funktionselement ein Schild, vorzugsweise mit einer Namens- oder Firmen- oder Adressinschrift, besonder bevorzugt mit einer Gravur, zugeordnet ist.

## Geänderte Patentansprüche

### Geänderte Patentansprüche gemäss Regel 137(2) EPÜ.

1. Anbauelement für einen Briefkasten (2), umfassend einen Elementkörper, mit wenigstens einem Funktionselement (3) mit unbeweglichen Wandelementen (4), das entweder zumindest an einer frontalen Sichtseite (5) geöffnet oder allseits geschlossen ist, und mit wenigstens einem Befestigungselement zur Verbindung mit einer an eine frontale Sichtseite (5) des Briefkastens (2) angrenzenden Randfläche (6), **dadurch gekennzeichnet, dass** in modularem Aufbau nach Bedarf ein oder mehrere gleiche oder unterschiedliche Funktionselemente (3) umfasst sind, bei denen es sich jeweils
- entweder um ein Leuchtelement (9), wobei an einer Unterseite ein Leuchtmittel (10) angeordnet ist, welches von einem in dem Funktionselement (3) angeordneten Energiespeicher gespeist ist, welcher mithilfe eines an einer Oberseite des Funktionselements (3) angeordneten Photovoltaikelements (11) aufladbar ist,
- oder um eine Klingel,
- oder um einen Bewegungsmelder,
- oder um ein Topfelement (12), welches eine Umfangswandung und einen Boden aufweist, jedoch oben offen ist, und welches wasserdicht gebildet ist oder einen Innentopf aufweist,
- oder um ein Regalelement (13), welches mit Ausnahme der angrenzenden Randfläche (6) allseits offen oder mit einer transparenten Wand (14) abgeschlossen ist,
handelt und diese seitlich oder unterhalb des Briefkastens anzuordnen sind.

2. Anbauelement gemäß Anspruch 1, **dadurch gekennzeichnet, dass** die Tiefe des Anbauelements (1) mit der Tiefe des Briefkastens (2) zumindest näherungsweise übereinstimmt, mithin bevorzugt zwischen 6 und 40 cm, besonders bevorzugt zwischen 7 und 12 cm, höchst vorzugsweise zumindest näherungsweise 8 cm beträgt.

3. Anbauelement gemäß Anspruch 2, **dadurch gekennzeichnet, dass** das Funktionselement (3) zumindest an der Sichtseite (5) mit einem Dekormaterial belegt ist, wobei das Funktionselement (3) einen Trägerrahmen umfasst, an welchem das Dekormaterial, vorzugsweise ein Holzdekor, lösbar oder unlösbar befestigt ist.

4. Anbauelement gemäß einem der vorhergehenden Ansprüche, **dadurch gekennzeichnet, dass** dem Befestigungselement ein, vorzugsweise rechtwinklig geformter, Befestigungsflansch (7) zugeordnet ist.

5. Anbauelement gemäß Anspruch 4, **dadurch gekennzeichnet, dass** dem Befestigungselement wenigstens ein Winkel (8) zugeordnet ist, wobei der wenigstens eine Winkel (8) mit dem Befestigungsflansch (7) verbunden, nämlich verschraubt, verschweißt oder formschlüssig verbunden, ist.

6. Anbauelement gemäß einem der vorhergehenden Ansprüche, **dadurch gekennzeichnet, dass**, soweit es sich bei dem Funktionselement (3) um ein Topfelement (12) oder ein Regalelement (13) handelt, wenigstens ein Befestigungsmittel an seiner Oberseite zugeordnet ist und das Befestigungsmittel durch wenigstens ein Wandelement (4) von dem Funktionselement (3) beabstandet ist, wobei eine so entstehende Beabstandung nach vorne entweder offen oder mit einer transparenten Wand (14) abgeschlossen ist.

7. Anbauelement gemäß einem der vorhergehenden Ansprüche, **dadurch gekennzeichnet, dass**, soweit es sich bei dem Funktionselement (3) um ein Topfelement (12) oder ein Regalelement (13) handelt, dem Elementkörper mehrere übereinanderliegende Funktionselemente (3) zugeordnet sind, welche Beabstandungen zwischen sich aufnehmen und über wenigstens ein Wandelement (4) verbunden sind, wobei die Beabstandungen nach vorne offen oder mit einer transparenten Wand (14) abgeschlossen sind.

8. Anbauelement gemäß einem der vorhergehenden Ansprüche, **dadurch gekennzeichnet, dass** als Befestigungsmittel Magnete, Verschraubungen, Hakenelemente, Klettverschlüsse, Klebeverbindungen oder Schweißnähte vorgesehen sind.

9. Anbauelement gemäß einem der vorhergehenden Ansprüche, **dadurch gekennzeichnet, dass** die Funktionselemente (3) aus Holz, Kunststoff, Hartkarton, Stahlblech oder Aluminiumblech, die Wandelemente vorzugsweise neben diesen Materialien aus Glas oder transparentem Kunststoff hergestellt sind.

10. Anbauelement gemäß einem der vorhergehenden Ansprüche, **dadurch gekennzeichnet, dass** dem Funktionselement ein Schild, vorzugsweise mit einer Namens- oder Firmen- oder Adressinschrift, besonder bevorzugt mit einer Gravur, zugeordnet ist.
